# EUROPÄISCHE PATENTSCHRIFT

(11) **EP 1 913 564 B1**
(45) Veröffentlichungstag und Bekanntmachung des Hinweises auf die Patenterteilung: **24.02.2010**
(21) Anmeldenummer: 06762598.8
(22) Anmeldetag: 14.07.2006
(51) Int. Cl.: G08B 13/14

(54) **WARENREGAL, WARENBEHÄLTER UND VERFAHREN ZUR KONTROLLE DER ENTNAHME VON WAREN**
GOODS SHELF, GOODS CONTAINER AND METHOD FOR CONTROLLING THE REMOVAL OF GOODS
RAYONNAGE A MARCHANDISES, CONTENANT A MARCHANDISES ET PROCEDE DE CONTROLE DE L'EXTRACTION DE MARCHANDISES

(30) Priorität: 14.07.2005 DE 102005033612; 21.12.2005 DE 102005061097
(43) Veröffentlichungstag der Anmeldung: 23.04.2008
(62) Teilanmeldung aus: 08016507.9
(73) Patentinhaber: Brinkmann, Wolfgang, 23896 Nusse (DE); Bernd Krause, 23879 Mölln (DE)
(72) Erfinder: Brinkmann, Wolfgang, 23896 Nusse (DE); Bernd Krause, 23879 Mölln (DE)
(74) Vertreter: Knoop, Philipp
(86) Internationale Anmeldenummer: PCT/EP2006/006918
(87) Internationale Veröffentlichungsnummer: WO 2007/006587

(56) Entgegenhaltungen:
- DE-A1- 2 418 864
- NL-A- 7 609 229
- US-A1- 2004 019 258

## Beschreibung

Die Erfindung betrifft ein Warenregal mit den Merkmalen des Oberbegriffs des Anspruchs 1.

Ein Warenregal ist aus der Schrift DE 100 13 092 C2 bekannt. Das beschriebene Warenregal wird mittels einer Beschickungs- und Entnahmevorrichtung gefüllt bzw. entleert. Um die Übersicht über das eingelagerte Lagerbild zu verbessern, ist mindestens eine digitale Kamera vorgesehen, die das in den Lagerträgern aufgenommene Lagergut erfasst. Das Problem, unkontrollierter Entnahmen aus diesem Regal stellt sich hier nicht, lediglich zur besseren Information wird zusätzlich ein optisches Bild der gelagerten Gegenstände erfasst und in einem Rechnersystem abrufbar bereitgehalten.

In der Schrift WO 2005/088494 A1 wird ein Lagersystem mit wenigstens einer Aufnahme für zu lagernde Güter auf einer Recheneinheit zur Ableitung von Bestandsdaten beschrieben. Zur Erfassung der Güter dient eine gravimetrisch ausgebildete Sensormatrix, die durch ein optisches Sensorelement ergänzt werden kann. Durch die Erfassung einer Vielzahl von Messwerten wird das gesamte Lagersystem als Sensornetzwerk realisiert und modellseitig zur Ableitung von Bestandsdaten abgebildet, so dass sowohl eine Identifikation des Typs der gelagerten Güter als auch deren Mengenbestimmung erfolgen kann. Nachteilig an dieser gravimetrisch arbeitenden Sensormatrix ist, dass jeder Punkt der Sensormatrix eine Kraftmesszelle bildet, die bekanntlich wesentlich anfälliger und aufwendiger zu fertigen ist. In der Praxis sind deshalb häufige Störungen zu erwarten.

Die DE 197 14 799 A1 beschreibt eine Vorrichtung zum Lagern von Wareneinheiten, die ebenfalls mittels mechanischer Detektoren arbeitet, so dass sie dieselben Nachteile wie das vorbeschriebene System aufweist.

Ein Warenregal mit den Merkmalen des Oberbegriffs des Anspruchs 1 ist auch aus der NL-A-7 609 229 bekannt.

Im Unterschied zu den Systemen, die mit mechanischen Sensoren arbeiten, beschreibt die Schrift US-PS 5,767,532 ein Aktenidentifizierungssystem, bei dem auf den Regalböden transparente optisch arbeitende Platten angeordnet sind, die zum Aussenden und Empfangen von Licht dienen. Nachteilig an diesem System ist jedoch, dass es speziell auf die Form von Akten ausgerichtet ist und nicht die Lagerung und Erfassung der Vielzahl von unterschiedlichen Produkten des Einzelhandels ermöglicht.

Bekanntlich entsteht dem Einzelhandel durch Ladendiebstähle ein großer Schaden. Zur Vermeidung von Diebstählen sind insbesondere bei wertvolleren Waren elektronische Sicherungssysteme im Einsatz. Nachteilig an diesen ist, dass sie die Handhabung erschweren oder den Diebstahl erst beim Ausgang, im Falle von RIFID, aus dem Ladenlokal erkennen.

Es besteht daher ein dringendes Bedürfnis nach kostengünstigen Sicherungssystemen, die eine bequeme Handhabung ermöglichten und auch die Überwachung kleinvolumiger Waren erlauben.

Aufgabe der Erfindung ist, ein solches System zur Verfügung zu stellen

Die Aufgabe wird bei einem gattungsgemäßen Regal dadurch gelöst, dass einem Stück der Ware oder einer Warengruppe mindestens eine Lichtquelle, vorzugsweise eine IR-Lichtquelle, und mindestens ein Sensor, vorzugsweise ein IR-empfindlicher Sensor, zugeordnet ist, und an dem eine Auswerteelektronik angeschlossen oder anschließbar ist, die die Signale des optischen Sensors in Entnahmesignale umwandelt, wobei von der Auswerteelektronik das Maß der Veränderung der vom optischen Sensor erfassten Lichtverhältnisse über ein Zeitintervall vom Beginn eines gegebenen Zeitintervalls bis zum Auswertezeitpunkt als Verhältniswert ermittelbar ist, der Verhältniswert mit einem Referenzwert vergleichbar und bei Über- und/oder Unterschreitung eines Schwellwertes für das Verhältnis des Verhältniswertes zum Referenzwert von der Auswerteelektronik ein Alarmsignal ausgebbar ist.

Diese Lösung hat den Vorteil, dass gleichzeitig mehrere über eine Fläche verteilte Gegenstände überwacht werden können, da deren Entfernung die Lichtverhältnisse verändern.

In Ausgestaltung der Erfindung ist vorgesehen, dass die Lagerfläche zumindest bereichsweise transparent und/oder translizent gestaltete Abschnitte und/oder Elemente aufweist, und den transparent gestalteten Abschnitten und/oder Elementen der optische Sensor zugeordnet oder anschließbar ist, der die Lichtverhältnisse in einem oder mehreren der transparent gestalteten Abschnitte erfasst.

In weiterer Ausgestaltung ist vorgesehen, dass die Lagerfläche vollflächig transparent und/oder translizent gestaltet ist. Die Möglichkeit eröffnet dem Architekten die Warenlagerflächen im Einzelhandel besonders attraktiv zu gestalten.

Zur Sammlung des Lichtes und zur Leitung an den Sensor ist vorgesehen, dass in die Lagerfläche lichtleitende Elemente, insbesondere Fasern oder Prismen, vorhanden sind.

Eine weitere Ausführungsform sieht vor, dass mehrere Lichtquellen vorgesehen sind, deren Strahlung moduliert ist. Durch diese Maßnahme wird das System unabhängig vom Umgebungslicht. Wenn die Lichtquelle als Leuchtdiode ausgebildet ist, ist sie besonders dauerhaft und es treten kaum Störungen durch den Ausfall der künstlichen Lichtquelle auf. Eine infrarote strahlende LED ist vom Publikum nicht sichtbar und stört somit auch nicht das optische Erscheinungsbild des Displays. Durch die Modulation der Strahlung kann bei geeigneter Auswertung des Empfängersignals das Signal der jeweiligen Lichtquelle zugeordnet werden. Da die Lichtquelle ortsfest ist, kann somit das Signal auf bestimmte Artikeln bzw. Warengruppen bezogen werden.

In weiterer Ausgestaltung ist vorgesehen, dass ein Signalgeber zur Unterscheidung von berechtigten und unberechtigten Entnahmesignalen vorgesehen ist. Wird beispielsweise durch das Verkaufspersonal die Ware entnommen, so kann bei Betätigen eines entsprechenden Schalters dieses Signal als berechtigt erkannt werden und ein Alarm unterdrückt werden.

Da Leuchtdioden preislich günstiger als die Sensoren sind, ist es vorteilhaft, wenn die Anzahl der Sensoren geringer als die Anzahl der Lichtquellen ist. Dies wird durch die Zuordnung der Waren zu den Lichtquellen und zu den Sensoren erzielt, statt umgekehrt. Durch die Modulation der Lichtquellen lässt sich jede einzelne Lichtquelle einer LED-Matrix identifizieren. Auch die Umkehrung dieses Prinzips ist möglich, wenn beispielsweise die Sensoren in einer Matrix angeordnet werden und nur eine Lichtquelle Verwendung findet.

Wenn jedem Stück einer Warengruppe eine eigene Lichtquelle zugeordnet ist, kann auch eine automatische Lagerbestandsführung erfolgen und das Signal als Eingang eines Warenwirtschaftsystems genutzt werden.

Die Ware ist im Strahlengang zwischen der Lichtquelle und des Sensors angeordnet, wobei vorzugsweise mehrere Lichtquellen als LED-Matrix ausgebildet sind.

Eine vorteilhafte Ausgestaltung der Auswerteelektronik sieht vor, dass durch eine Schaltung ein vom optischen Sensor ermittelter hellerer Lichtwert als eine Warenentnahme gewertet wird.

Dabei wird mit Vorteil das Maß der Veränderung der vom optischen Sensor erfassten Lichtverhältnisse von der Auswerteelektronik über ein Zeitintervall vom Beginn eines gegebenen Zeitintervalls bis zum Auswertezeitpunkt als Verhältniswert ermittelt. Der Verhältniswert wird mit einem Referenzwert verglichen und bei Überschreitung und/oder Unterschreitung eines Schwellwertes für das Verhältnis des Verhältniswertes zum Referenzwert ist von Auswerteelektronik ein Alarmsignal ausgebbar.

Besonders vorteilhaft ist es, wenn von der Auswerteelektronik das Maß der Veränderung der vom mindestens einen optischen Sensor erfassten Lichtverhältnisse durch Filterung mindestens einer modulierten Lichtquelle zuzuordnen ist. Dadurch wird nämlich dann eine Zuordnung zur Entnahme der Waren ermöglicht.

Unter bestimmten Voraussetzungen kann es vorteilhaft sein, wenn die mindestens eine Lichtquelle und der mindestens eine Sensor funktional gegeneinander vertauscht sind. Es handelt sich damit quasi um eine kinematische Umkehrung des erfindungsgemäßen Prinzips zur Erkennung von Warenentnahmen.

Der Störabstand beim Empfang sonstiger Lichtquellen kann verbessert werden, wenn von der Auswerteelektronik zusätzlich ein Sensorwert für die Umgebungslichtverhältnisse berücksichtigbar ist.

Die Aufgabe wird auch durch ein Verfahren zur Kontrolle der Entnahme von Waren aus einem Warenregal gelöst, das gekennzeichnet ist durch:
- eine beleuchtung des Warenregals mittels mindestens einer Lichtquelle
- eine erste Erfassung der Lichtverhältnisse auf der Oberfläche der Lagerfläche mittels eines optischen Sensors,
- eine zweite Erfassung der Lichtverhältnisse auf der Oberfläche der Lagerfläche mittels eines optischen Sensors,
- eines Vergleiches des ermittelten Wertes aus der ersten Erfassung mit dem Wert aus der zweiten Fassung, und
- eine Auswertung des Vergleiches als eine Warenentnahme, wenn die zweite Erfassung beim Vergleich hellere Lichtverhältnisse als bei der ersten Erfassung vorgibt.

In Ausgestaltung des Verfahrens ist vorgesehen, dass im Rahmen eines Vergleichs die jeweiligen Umgebungsverhältnisse mittels eines Sensorwertes im Vergleich berücksichtigt werden.

Fehlinterpretationen des Messergebnisses werden vermieden, wenn vor einem Vergleich eine Integration der Lichtquellenstrahlung erfolgt. Auf diese Weise können alterungsbedingte Prozesse keinen Einfluss auf das Messergebnis mehr ausüben.

Wenn die Lichtquellen das Licht moduliert emittieren und der Vergleich modulations- bzw. lichtbezogen erfolgt, kann auch eine Zuordnung zu dem Warenstück erfolgen, so dass eine Lagerbestandsführung möglich wird.

Dies kann insbesondere dadurch geschehen, dass mehrere Lichtquellen getaktet sequentiell Licht emittieren und der Vergleich synchron getaktet sequentiell lichtquellenbezogen erfolgt.

Beispielsweise lassen sich durch ein Warenwirtschaftssystem automatisch Nachbestellungen erzeugen, wenn eine Abstimmung der Entnahmesignale mit diesem Warenwirtschaftssystem erfolgt.

Dezentral angeordnete Warenregale in unterschiedlichen Filialen des Einzelhandels lassen sich zentral überwachen, wenn die Entnahmesignale über eine Funkverbindung, insbesondere über ein Mobilfunknetz, weitergeleitet werden.

Zu diesem Zweck ist es von Vorteil, wenn eine Umwandlung der Entnahmesignale in eine elektronische Mail erfolgt. Der Informationsinhalt der elektronischen Mail kann ausgelesen werden und mit Vorteil durch einen automatischen E-Mail-Abruf der Entnahmesignale in eine Datenbank übergeben und anschließend ausgewertet werden.

Die Erfindung wird in einer bevorzugten Ausführungsform unter Bezugnahme auf eine Zeichnung beispielhaft beschrieben, wobei weitere vorteilhafte Einzelheiten den Figuren der Zeichnung zu entnehmen sind.

Funktionsmäßig gleiche Teile sind dabei mit denselben Bezugszeichen versehen.

Die Figuren der Zeichnung zeigen im Einzelnen:
- Figur 1:: zeigt schematisch den Aufbau eines ersten Systems zur optischen Kontrolle der Entnahme von Waren aus Verkaufsdisplays
- Figur 2:: zeigt eine Erläuterung des Auswerteverfahrens
- Figur 3:: zeigt schematisch den Aufbau eines zweiten Systems und
- Figur 4:: zeigt schematisch ein Blockschaltbild zur Signalverarbeitung.

Dieses in Figur 1 gezeigte System, bestehend aus einem Warendisplay 10 und einer Auswerteelektronik 8, ermöglicht die Erkennung der Entnahme von nicht handelsüblichen Mengen eines Produktes 3.

Die Entnahme von Gegenständen bewirkt am Ausgang 11 einer Optischen Matrix, z. B. aus Plexiglas, eine Änderung der Lichtintensität.

Das auf einen Tiefzieheinsatz, Spritzgussteil, oder ähnlicher Ebene 12 fallende Licht 13 wird an einem Punkt 14 optisch zusammengeführt. Von diesem Punkt aus wird das Licht über Lichtwellenleiter 15 an eine elektronische Baugruppe 8 geführt. Diese wertet die Änderung der Lichtmenge aus. Bei geringer Änderung handelt es sich um handelsübliche Mengen des produktes. Bei großer Änderung der Lichtintensität handelt es sich um Diebstahl.

Um falsche Auswertungen durch wechselnde Umgebungslichtverhältnisse auszuschließen, muss das Umgebungslicht 16, wie in Figur 2 erläutert, gemessen werden. Diese Information wird in einem zeitlichen Rahmen für die Messung als Bezugswert 18 der Lichtintensität genutzt. Dieser Bezugswert 18 ändert sich nur langsam mit der Intensität des Umgebungslichtes. Bei einer Entnahme dagegen ändert sich der Ausgang 11 wesentlich schneller. Diese Informationen werden herangezogen, um die Ereignisse, beispielsweise wetterbedingte Änderungen von Warenentnahmen zu trennen.

Die zeitliche Betrachtung des Messwertes der optischen Matrix muss in der doppelten Zeit der maximalen Entnahmegeschwindigkeit erfolgen.

Durch die Messung des Umgebungslichtes ist der Füllstand des Tiefzieheinsatzes für das Ergebnis nicht von Bedeutung.

Nach der Auswertung kann ein elektronisches Signal verschiedene Alarminformationen 17 (Figur 1) ausgeben, z. B. Sirene, Leuchtsignal, SMS etc.

Als Option kann bei einer Überentnahme das Bild der Verkaufstheke, Display via Funk an einen Monitor, z. B. an der Kasse, gesendet werden.

Ein weiteres optisches System zur Sicherung von Produkten in Verkaufsdisplays, Regalen und Shop-Theken etc. wird durch Figur 3 erläutert.

Ein Infrarot-LED-Matrix 1, beliebiger Größe, wird über eine Elektronik 5, 6 Punkt 4 für Punkt angesteuert. Die Matrix wird unter einem Produktträger platziert. Das ausgesendete und modulierte IR-Licht wird von unten durch den Produktträger abgestrahlt.

Eine, oder mehrere IR-Empfängerdioden 2, mit Vorverstärker, sind räumlich so angeordnet, dass das ausgestrahlte IR-Licht 7 empfangen und ausgewertet werden kann.

Die Auswertung gibt die Entnahme der Produkte in Abhängigkeit der Zeit wieder.

### Funktionsweise der Schaltung:

Über einen Zähler wird die IR-LED-Matrix angesteuert.

Der Takt des Zählers 19 (Figur 4) wird der Empfangselektronik 8 zeitgleich zugeführt.

Erfolgt bei der Durchschaltung der IR-LEDs ein Empfangssignal an der IR-Empfängerdiode 2, wird das Signal des IR-Vorverstärkers einer analogen Speicherbaugruppe, einer RC-Kombination A, zugeführt.

Das Signal führt zu einer Aufladung des Kondensators für die Zeit des high-Signals am IR-Vorverstärkerausgang.

Sind nacheinander alle IR-LEDs der Matrix durchgeschaltet, wird über den Zähler ein weiterer Zählschritt ausgeführt. Dieser schaltet den Ausgang des IR-Vorverstärkers auf eine zweite RC-Kombination B um.

Nach einem erneuten Durchlauf der LEDs wird das RC-Glied A und das RC-Glied B an die Eingänge eines Fensterkomparators gelegt. Dieser wertet die Änderung der Produktmenge für den Zeitraum der letzten zwei Zählerdurchläufe aus.

Ist die Änderung außerhalb des Messfensters nach oben, hat eine Überentnahme stattgefunden. Wird das Messfenster elektrisch nach unten überschritten, befinden sich Gegenstände in der Messstrecke zwischen der IR-Matrix und der Empfängerdioden. In diesem Fall wird über eine Elektronik der Wert der vorletzten Messung erhalten. Nach einer zeitlichen Unterbrechung der Zähldurchläufe wird der Zähler und die Auswerteelektronik erneut gestartet. Das Ausgangssignal wird jetzt wieder dem Fensterkomparator zugeführt. Die Messschleife ist jetzt wieder aktiv.

Das beschriebene System wird aus Kostengründen mit wahlweise einer analogen, oder digitalen Auswertung ausgestattet.

In der digitalen Version wird auch die Stelle der Matrix, die nicht durch ein Produkt verdeckt ist, erkannt. Dieses hat zur Folge, dass das System nicht nur zur Erkennung von Füllständen eingesetzt werden kann, sondern über eine entsprechend angepasste Schnittstelle an ein Warenwirtschaftssystem angeschlossen werden kann.

Dieses Trackingsystem ermöglicht eine Abstimmung mit dem Kassensystem und der Lagerhaltung.

Die zuvor beschriebene Schaltung wird anhand Figur 4 erläutert. Die Auswerteelektronik 8 beinhaltet im Wesentlichen einen Block 19 zur Takterzeugung, Synchronisation und Auswahl der LED-Matrix über eine 6 Bit Kodierung. Dieser Block 19 synchronisiert somit den Takt und die Auswahl des Blocks 5, 6 zur Ansteuerung der Zeilen und Spalten der LED-Matrix, der Modulation der LED, Ansteuerung mit 36 kHz, bei einer Umschaltfrequenz der Zeilen und Spalten mit 500 Hz. Der Block 5, 6 steuert dann die Infrarot-LED-Matrix 1 mit einstellbarem Impuls/Pauseverhältnis. An diesen Block sind auch weitere IR-LED Felder 30 anschließbar. Das von Feld 1 ausgestrahlte Licht gelangt zu dem IR-Empfängerblock 2 mit einer Signalaufbereitung einschließlich einem 36 kHz Eingangsfilter und Takterkennung zur Synchronisation des Messfensters mit 500 Hz. Dieser Block 2 ist ebenfalls über den Takt des Blocks 19 synchronisiert. Das Signal des Blocks 2 gelangt dann in den in den vom Block 19 ebenfalls synchronisierten Zähler und Zwischenspeicherblock 20, der von dem Block 21 zu einem Zählerstand ausgewertet wird und diesen an ein GSM-Modul 22 übergibt. Die Daten werden über einen Short-Message-Service (SMS) 31 und einem GSM-Provider 23 übermittelt, der die Daten in eine E-Mail wandelt. Die Daten sind aus Postfächern 24 über eine entsprechende Software 25 abrufbar, die die Daten aus der Mail entsprechend selektiert und an eine Datenbank 26 übergibt. Ein Backup 27 der Rohdaten dient der Sicherheit des Gesamtsystems. Aus dieser Datenbank werden die gewünschten Reportdateien 28 generiert und per E-Mail 29 an Informationsempfänger gesandt.

Auf diese Weise ist ein Warenregal und ein Verfahren zur Kontrolle von Warenentnahmen aus diesem Warenregal geschaffen, das besonders betriebssicher und kostengünstig auch kleinere Teile in optisch ansprechender Form zu sichern im Stande ist.

### BEZUGSZEICHENLISTE

- 1: Infrarot-LED-Matrix, Lichtquelle
- 2: IR-Empfängerdiode, Sensor
- 3: Produkt
- 4: Punkt
- 5: Ansteuerung, Spalte
- 6: Ansteuerung, Zeile
- 7: IR-Licht
- 8: Auswerteelektronik, elektrische Baugruppe
- 9: Alarmgang
- 10: Warendisplay
- 11: Ausgang, Eingang
- 12: Tiefzieheinsatz, Spritzgussteil oder ähnliche Ebene
- 13: Licht
- 14: Punkt
- 15: Lichtwellenreiter
- 16: Umgebungslicht
- 17: Alarminformation
- 18: Bezugswert
- 19: Takt
- 20: Zähler und Zwischenspeicherblock
- 21: Auswerteblock
- 22: GSM-Modul
- 23: GSM-Provider
- 24: Postfach
- 25: Software
- 26: Datenbank
- 27: Backup der Rohdaten
- 28: Report Datei
- 29: E-Mail
- 30: LED-Feld
- 31: SMS

## Patentansprüche

1. Warenregal, insbesondere Präsentationsdisplay, mit einer Lagerfläche zur Ablage von Waren und einer Vorrichtung zur Erfassung von Entnahmen aus dem Warenregal, wobei einem Stück der Ware oder einer Warengruppe mindestens eine Lichtquelle, vorzugsweise eine IR-Lichtquelle, und mindestens ein optischer Sensor, vorzugsweise ein IR-empfindlicher Sensor, zugeordnet ist, und an dem eine Auswerteelektronik angeschlossen oder anschließbar ist, die die Signale des optischen Sensors in Entnahmesignale umwandelt, **dadurch gekennzeichnet, dass** von der Auswerteelektronik das Maß der Veränderung der vom optischen Sensor erfassten Lichtverhältnisse über ein Zeitintervall vom Beginn eines gegebenen Zeitintervalls bis zum Auswertezeitpunkt als Verhältniswert ermittelt wird, wobei, um hellere Lichtverhältnisse als eine Warenentnahme zu werten, der Verhältniswert mit einem Referenzwert verglichen wird und bei Über- und/oder Unterschreitung eines Schwellwertes für das Verhältnis des Verhältniswertes zum Referenzwert von der Auswerteelektronik ein Alarmsignal ausgegeben wird.

2. Warenregal nach Anspruch 1, **dadurch gekennzeichnet, dass** die Lagerfläche zumindest bereichsweise transparent und/oder transluzent gestaltete Abschnitte und/oder Elemente aufweist, und den transparent gestalteten Abschnitten und/oder Elementen der optische Sensor zugeordnet oder anschließbar ist, der die Lichtverhältnisse in einem oder mehreren der transparent gestalteten Abschnitte erfasst.

3. Warenregal nach Anspruch 2, **dadurch gekennzeichnet, dass** die Lagerfläche vollflächig transparent und/oder transluzent gestaltet ist.

4. Warenregal nach Anspruch 2 oder 3, **dadurch gekennzeichnet, dass** in die Lagerfläche lichtleitende Elemente, insbesondere Fasern oder Prismen, vorhanden sind.

5. Warenregal nach Anspruch 1, 2, 3 oder 4, **dadurch gekennzeichnet, dass** mehrere Lichtquellen vorgesehen sind, deren Strahlung moduliert ist.

6. Warenregal nach einem Ansprüche 1 bis 5, **dadurch gekennzeichnet, dass** ein Signalgeber zur Unterscheidung von berechtigten und unberechtigten Entnahmesignalen vorgesehen ist.

7. Warenregal nach Anspruch 5 oder 6, **dadurch gekennzeichnet, dass** die Anzahl der Sensoren geringer als die Anzahl der Lichtquellen ausgebildet ist.

8. Warenregal nach Anspruch 5, 6 oder 7, **dadurch gekennzeichnet, dass** jedem Stück einer Warengruppe eine eigene Lichtquelle zugeordnet ist, insbesondere die Ware im Strahlengang zwischen der Lichtquelle und des Sensors angeordnet ist, wobei vorzugsweise mehrere Lichtquellen als LED-Matrix ausgebildet sind.

9. Warenregal nach einem der vorhergehenden Ansprüche, **dadurch gekennzeichnet, dass** die Auswerteelektronik durch eine Schaltung vom optischen Sensor ermittelte hellere Lichtverhältnisse als eine Warenentnahme wertet.

10. Warenregal nach einem der vorhergehenden Ansprüche, **dadurch gekennzeichnet, dass** von der Auswerteelektronik das Maß der Veränderung der vom mindestens einen optischen Sensor erfassten Lichtverhältnisse durch Filterung mindestens einer modulierten Lichtquelle zuzuordnen ist.

11. Warenregal nach einem der vorhergehenden Ansprüche, **dadurch gekennzeichnet, dass** die mindestens eine Lichtquelle und der mindestens eine Sensor funktional gegeneinander vertauscht sind.

12. Warenregal nach einem der vorhergehenden Ansprüche, **dadurch gekennzeichnet, dass** von der Auswerteelektronik zusätzlich ein Sensorwert für die Umgebungslichtverhältnisse berücksichtigt wird.

13. Verfahren zur Kontrolle der Entnahme von Waren aus einem Warenregal mit einer Lagerfläche, **gekennzeichnet durch**:
A. eine beleuchtung des Warenregals mittels mindestens einer Lichtquelle,
B. eine erste Erfassung der Lichtverhältnisse auf der Oberfläche der Lagerfläche mittels mindestens eines optischen Sensors,
C. eine zweite. Erfassung der Lichtverhältnisse auf der Oberfläche der Lagerfläche mittels mindestens eines optischen Sensors,
D. eines Vergleiches des ermittelten Wertes aus der ersten Erfassung mit dem Wert aus der zweiten Fassung, und
E. eine Auswertung des Vergleiches als eine Warenentnahmen wenn die zweite Erfassung beim Vergleich hellere Lichtverhältnisse als bei der ersten Erfassung vorgibt.

14. Verfahren nach Anspruch 13, **dadurch gekennzeichnet, dass** im Rahmen eines Vergleiches die jeweiligen Umgebungslichtverhältnisse mittels eines Sensorwertes im Vergleich berücksichtigt werden.

15. Verfahren nach Anspruch 13 oder 14, **dadurch gekennzeichnet, dass** vor einem Vergleich eine Integration der Lichtquellenstrahlung erfolgt.

16. Verfahren nach Anspruch 15, **dadurch gekennzeichnet, dass** die Lichtquellen das Licht moduliert emittieren und der Vergleich modulations- bzw. lichtquellenbezogen erfolgt.

17. Verfahren nach Anspruch 15 bis 16, **dadurch gekennzeichnet, dass** mehrere Lichtquellen getaktet sequentiell Licht emittieren und der Vergleich synchron getaktet sequentiell lichtquellenbezogen erfolgt.

18. Verfahren nach einem oder mehreren der Ansprüche 15 bis 17, **dadurch gekennzeichnet, dass** eine Abstimmung der Entnahmesignale mit einem Warenwirtschaftssystem erfolgt.

19. Verfahren nach einem oder mehreren der Ansprüche 15 bis 18, **dadurch gekennzeichnet, dass** die Entnahmesignale über eine Funkverbindung, insbesondere über ein Mobilfunknetz, weitergeleitet werden.

20. Verfahren nach einem oder mehreren der Ansprüche 15 bis 19, **dadurch gekennzeichnet, dass** eine Umwandlung der Entnahmesignale in eine elektronische Mail erfolgt.

21. Verfahren nach einem oder mehreren der Ansprüche 15 bis 21, **dadurch gekennzeichnet, dass** eine automatische Übernahme der Entnahmesignale in eine Datenbank erfolgt.

## Claims

1. Goods shelf, in particular a presentation display, comprising a bearing face for storing goods and a device for detecting the removal of goods from the goods shelf, at least one light source, preferably an IR light source, and at least one optical sensor, preferably an IR-sensitive sensor, being associated with an item of the goods or with a group of goods, and an evaluation electronics unit which converts the signals from the optical sensor into removal signals being attached or attachable to said sensor, **characterised in that** the degree of change in the light conditions detected by the optical sensor over a time interval from the beginning of a given time interval to the time of evaluation is determined as a ratio value, the ratio value being compared with a reference value in order to evaluate lighter light conditions as representing the removal of goods and an alarm signal being emitted by the evaluation electronics unit when a threshold value for the ratio of the ratio value to the reference value is exceeded and/or undershot.

2. Goods shelf according to claim 1, **characterised in that** the bearing face has, at least in regions, portions and/or members configured to be transparent and/or translucent, and the optical sensor is associated with or attachable to the transparent portions and/or members and detects the light conditions in one or more of the transparent portions.

3. Goods shelf according to claim 2, **characterised in that** the entire surface of the bearing face is configured to be transparent and/or translucent.

4. Goods shelf according to either claim 2 or claim 3, **characterised in that** light-conductive members, in particular fibres or prisms, are present in the bearing face.

5. Goods shelf according to claim 1, 2, 3 or 4, **characterised in that** a plurality of light sources, the radiation of which is modulated, are provided.

6. Goods shelf according to any one of claims 1 to 5, **characterised in that** a signal generator is provided to differentiate between authorised and unauthorised removal signals.

7. Goods shelf according to either claim 5 or claim 6, **characterised in that** the number of sensors is configured to be lower than the number of light sources.

8. Goods shelf according to claim 5, 6 or 7, **characterised in that** each item of a group of goods has its own light source associated with it, and the good is in particular arranged in the path of radiation between the light source and the sensor, a plurality of light sources preferably being formed as an LED matrix.

9. Goods shelf according to any one of the preceding claims, **characterised in that** the evaluation electronics unit evaluates lighter light conditions determined by a circuit of optical sensors as a removal of goods.

10. Goods shelf according to any one of the preceding claims, **characterised in that** the degree of change in the light conditions detected by the at least one optical sensor is to be associated by filtering at least one modulated light source.

11. Goods shelf according to any one of the preceding claims, **characterised in that** the at least one light source and the at least one sensor are functionally interchanged.

12. Goods shelf according to any one of the preceding claims, **characterised in that** a sensor value for the environmental light conditions is also taken into account by the evaluation electronics unit.

13. Method of controlling the removal of goods from a goods shelf comprising a bearing face, **characterised by**:
A. illumination of the goods shelf by at least one light source,
B. a first detection of the light conditions on the surface of the bearing face by at least one optical sensor,
C. a second detection of the light conditions on the surface of the bearing face by at least one optical sensor,
D. comparison of the value determined from the first detection process with the value from the second detection process, and
E. evaluation of the comparison as the removal of a good if the second detection process is determined during the comparison process to have detected lighter light conditions than those detected during the first detection process.

14. Method according to claim 13, **characterised in that** the respective environmental light conditions are taken into account in the comparison process by means of a sensor value.

15. Method according to either claim 13 or claim 14, **characterised in that** the light source radiation is integrated before a comparison process.

16. Method according to claim 15, **characterised in that** the light sources emit the light in a modulated manner and the comparison process is carried out in a modulation-related or light source-related manner.

17. Method according to claims 15 to 16, **characterised in that** a plurality of light sources emit light in a clocked sequential manner and the comparison process is carried out in a synchronous clocked sequential and light source-related manner.

18. Method according to one or more of claims 15 to 17, **characterised in that** the removal signals are coordinated with a goods management system.

19. Method according to one or more of claims 15 to 18, **characterised in that** the removal signals are relayed via a communications connection, in particular a mobile communications network.

20. Method according to one or more of claims 15 to 19, **characterised in that** the removal signals are converted into an email.

21. Method according to one or more of claims 15 to 21, **characterised in that** the removal signals are transferred automatically into a database.

## Revendications

1. Rayonnage à produits, en particulier présentoir, avec une surface de dépôt destinée à déposer des produits et un dispositif de détection de prélèvements du rayonnage à produits, à une pièce des produits ou à un groupe de produits étant associée au moins une source de lumière, de préférence une source de lumière IR, et au moins un capteur optique, de préférence un capteur sensible aux IR, et auquel est raccordée ou peut être raccordée une électronique d'évaluation qui transforme les signaux du capteur optique en signaux de prélèvement, **caractérisé par le fait que** par l'électronique d'évaluation est déterminée, comme valeur de condition, la mesure de la variation des rapports de lumière captés par le capteur optique sur un intervalle de temps du début d'un intervalle de temps donné au moment d'évaluation, la valeur de condition étant, pour évaluer des conditions de lumière plus claires comme prélèvement de produits, comparée à une valeur de référence et, en cas de dépassement vers le haut ou vers le bas d'une valeur de seuil pour le rapport entre la valeur de condition et la valeur de référence de l'électronique d'évaluation, il est sorti un signal d'alarme.

2. Rayonnage à produits selon la revendication 1, **caractérisé par le fait que** la surface de dépôt présente, au moins par zones, des segments et/ou éléments réalisés transparents et/ou translucides, et qu'aux segments et/ou éléments réalisés transparents est associé ou peut être raccordé le capteur optique qui détecte les conditions de lumière dans l'un ou plusieurs des segments réalisés transparents.

3. Rayonnage à produits selon la revendication 2, **caractérisé par le fait que** la surface de dépôt est réalisée transparente et/ou translucide sur toute la surface.

4. Rayonnage à produits selon la revendication 2 ou 3, **caractérisé par le fait que** dans la surface de dépôt sont présents des éléments conducteurs du lumière, en particulier des fibres ou prismes.

5. Rayonnage à produits selon la revendication 1, 2, 3 ou 4, **caractérisé par le fait qu'**il est prévu plusieurs sources de lumière dont le rayonnement est modulé.

6. Rayonnage à produits selon l'une des revendications 1 à 5, **caractérisé par le fait qu'**il est prévu un capteur de signal pour distinguer les signaux de prélèvement autorisés et non autorisés.

7. Rayonnage à produits selon la revendication 5 ou 6, **caractérisé par le fait que** le nombre de capteurs est réalisé inférieur au nombre de sources de lumière.

8. Rayonnage à produits selon la revendication 5, 6 ou 7, **caractérisé par le fait qu'**à chaque pièce d'un groupe de produits est associée une source de lumière propre, en particulier que le produit est disposé dans le trajet de lumière entre la source de lumière et le capteur, plusieurs sources de lumière étant, de préférence, réalisées comme matrices de DEL.

9. Rayonnage à produits selon l'une des revendications précédentes, **caractérisé par le fait que** l'électronique d'évaluation évalue par un circuit, comme prélèvement de produit, des conditions de lumière plus claires déterminées par le capteur optique.

10. Rayonnage à produits selon l'une des revendications précédentes, **caractérisé par le fait que** par l'électronique d'évaluation doit être associée par filtration à au moins une source de lumière modulée la mesure de la variation des conditions de lumière détectée par l'au moins un capteur optique.

11. Rayonnage à produits selon l'une des revendications précédentes, **caractérisé par le fait que** l'au moins une source de lumière et l'au moins un capteur sont échangés fonctionnellement l'un pour l'autre.

12. Rayonnage à produits selon l'une des revendications précédentes, **caractérisé par le fait qu'**il est tenu compte par l'électronique d'évaluation en plus d'une valeur de capteur pour les conditions de lumière de l'environnement.

13. Procédé pour contrôler le prélèvement de produits d'un rayonnage à produits avec une surface de dépôt, **caractérisé par** :
A. un éclairage du rayonnage à produits au moyen d'au moins une source de lumière,
B. une première détection des conditions de lumière sur la surface de la surface de dépôt au moyen d'au moins un capteur optique,
C. une deuxième détection des conditions de lumière sur la surface de la surface de dépôt au moyen d'au moins un capteur optique,
D. une comparaison de la valeur déterminée à partir de la première détection avec la valeur de la deuxième détection, et
E. une évaluation de la comparaison comme prélèvement de produit lorsque la deuxième détection détermine, lors de la comparaison, des conditions de lumière plus claires que pour la première détection.

14. Procédé selon la revendication 13, **caractérisé par le fait qu'**il est tenu compte, dans le cadre d'une comparaison, des conditions de lumière d'environnement respectives au moyen d'une valeur de capteur.

15. Procédé selon la revendication 13 ou 14, **caractérisé par le fait qu'**avant une comparaison a lieu une intégration du rayonnement des sources de lumière.

16. Procédé selon la revendication 15, **caractérisé par le fait que** les sources de lumière émettent la lumière de manière modulée et que la comparaison a lieu par rapport à la modulation ou aux sources de lumière.

17. Procédé selon la revendication 15 à 16, **caractérisé par le fait que** plusieurs sources de lumière émettent de la lumière en séquence de manière cadencée et que la comparaison a lieu par rapport aux sources de lumière en séquence de manière cadencée et synchrone.

18. Procédé selon l'une ou plusieurs des revendications 15 à 17, **caractérisé par le fait qu'**a lieu un accord des signaux de prélèvement avec un système d'économie de produits.

19. Procédé selon l'une ou plusieurs des revendications 15 à 18, **caractérisé par le fait que** les signaux de prélèvement sont transmis par une connexion de radiocommunication, en particulier par un réseau de téléphone mobile.

20. Procédé selon l'une ou plusieurs des revendications 15 à 19, **caractérisé par le fait qu'**a lieu une conversion des signaux de prélèvement en un courrier électronique.

21. Procédé selon l'une ou plusieurs des revendications 15 à 21, **caractérisé par le fait qu'**a lieu une reprise automatique des signaux de prélèvement dans une banque de données.
